# EUROPÄISCHE PATENTSCHRIFT

(11) **EP 0 982 427 B1**
(45) Veröffentlichungstag und Bekanntmachung des Hinweises auf die Patenterteilung: **05.03.2003**
(21) Anmeldenummer: 99114748.9
(22) Anmeldetag: 28.07.1999
(51) Int. Cl.: D06F 58/24, F28F 21/06

(54) **Kreuzstrom-Wärmetauscher für Kondensationswäschetrockner**
Cross flow heat exchanger for laundry drier with condenser
Echangeur de chaleur à courants croisés pour sèche-linge avec condenseur

(30) Priorität: 25.08.1998 DE 19838525
(43) Veröffentlichungstag der Anmeldung: 01.03.2000
(73) Patentinhaber: Joma-Polytec Kunststofftechnik GmbH, 72411 Bodelshausen (DE)
(72) Erfinder: Maute, Alexander, 72379 Hechingen-Stetten (DE)
(74) Vertreter: Dreiss, Fuhlendorf, Steimle & Becker

(56) Entgegenhaltungen:
- EP-A- 0 429 953
- DE-A- 3 929 004
- FR-A- 2 486 220
- GB-A- 2 082 741

## Beschreibung

Die Erfindung betrifft einen Kreuzstrom-Wärmetauscher für Kondensationswäschetrockner mit den Merkmalen des Oberbegriffs von Patentanspruch 1.

Ein derartiger Wärmetauscher ist aus DE 30 27 900 C2, Fig. 2 und 3, bekannt.

Bei dieser Konstruktion sind die die Luftführungskörper bildenden Platten horizontal und im Abstand übereinander in einem quaderförmigen Aufnahmegehäuse gehalten, das tunnelartig ausgebildet bzw. an gegenüberliegenden Gehäusestirnseiten offen ist.

Diese Gehäuseöffnungen bilden die Eintritts- und Austrittsöffnungen für die warme, mit Feuchtigkeit beladene und zu kühlende bzw. zu trocknende Prozeßluft eines Kondensationswäschetrockners. Die Prozeßluft wird hierzu im Gehäuseinnern durch Leitkanäle hindurchgeführt, die durch die Platten sowie die Seitenwände des Aufnahmegehäuses definiert sind.

Die Platten bilden flache, rechteckförmige Kühlkörper, an deren Plattenober- und -unterseite die Feuchtigkeit niederschlagen und als Kondensat aus der Gehäuseaustrittsöffnung abfließen kann.

Die Platten bzw. Kühlkörper weisen zwei im Abstand übereinander vorgesehene, parallele und ebene Plattenteile aus Aluminiumblech auf, die lediglich an zwei gegenüberliegenden Randteilen luftdicht miteinander verbunden sind. Analog zum Aufnahmegehäuse weisen sie demgemäß einander gegenüberliegende, offene Stirnenden auf, die mit entsprechenden Durchbrüchen in den Seitenwänden des Aufnahmegehäuses fluchten.

Durch diese plattenförmigen Kühlkörper wird somit quer zur Strömungsrichtung der Prozeßluft die notwendige Kühlluft durch den Wärmetauscher hindurchgeleitet.

Zwischen oberem und unterem Plattenteil der Platten bzw. Kühlkörper befinden sich deren Abstand überbrückende, aufrechte Stege, die sich in Strömungsrichtung der Kühlluft erstrecken und in seitlichem Abstand einander parallel zugeordnet sind. Diese Stege bilden zusammen mit den beiden Plattenteilen im Querschnitt rechteckförmige Kanäle.

Die Stege sind durch ein mäanderförmig gefaltetes Rippenblech gebildet, das abwechselnd mit beiden Plattenteilen verklebt ist.

Das mäanderförmig gefaltete Rippenblech verleiht durch dessen Verbindung seiner Kontaktstellen mit den beiden Blechteilen den Platten die notwendige Steifigkeit für deren Handhabung zum Reinigen des Kreuzstrom-Wärmetauschers. Außerdem schaffen sie eine Oberflächenvergrößerung zwecks Verbesserung der Wärmeabfuhr auf der Kühlluftseite.

Die Verbindung erfolgt durch Kleben mittels eines wärmeleitenden Spezialklebers.

Der erläuterte Aufbau der Platten zur Luftkühlung bzw. Entfeuchtung erfordert eine Vielzahl von Arbeitsschritten und gestaltet sich dementsprechend aufwendig.

Zur Bildung der Führungskanäle für die Prozeßluft ist es außerdem notwendig, die Platten in einem speziellen Aufnahmegehäuse zu installieren. Insgesamt gesehen handelt es sich somit um eine fertigungstechnisch aufwendige und entsprechend kostenintensive Konstruktion.

Der Erfindung liegt die Aufgabe zugrunde, Kreuzstrom-Wärmetauscher in einer im Oberbegriff des Anspruches 1 erläuterten, bekannten Ausbildung anzugeben, der sich in konstruktiver Hinsicht durch besondere Einfachheit und eine gute Wärmeabfuhr auf der Kühlluftseite auszeichnet.

Diese Aufgabe wird erfindungsgemäß durch die kennzeichnenden Merkmale des Anspruches 1 gelöst.

Die erfindungsgemäße Konstruktion eines Kreuzstrom-Wärmetauschers ermöglicht es, zur Bildung der die abzukühlende und zu entfeuchtende Prozeßluft führenden Kanäle auf ein die Platten aufnehmendes Aufnahmegehäuse zu verzichten, indem nunmehr die Feuchtluft durch Kanäle der Luftführungskörper bildenden Platten hindurchgeleitet wird und die Stege an der oberen und unteren, flachen Außenseite der Platten vorgesehen sind und sich jeweils an einer benachbarten oberen bzw. unteren Platte abstützen. Platten und Stege definieren somit gemeinsam sich quer zu den Prozeßluftkanälen erstreckende Kühlluftkanäle.

Dabei zeichnet sich die erfindungsgemäße Konstruktion durch einen äußerst minimalen Materialbedarf aus, indem die die Platten bildenden Plattenteile lediglich aus einer aus gut wärmeleitendem Metall oder thermoplastischem Kunststoff bestehenden Folie hergestellt sind, an die sich die Stege unmittelbar bei deren Herstellung bereits anformen lassen.

Die Stege sowie die in die Plattenteile eingeformten, rinnenartigen Vertiefungen zur Bildung von Feuchtluftführungs- bzw. Kondensatabflußkanälen verleihen dabei den Plattenteilen eine Kreuzverrippung, welche den Platten trotz geringer Foliendicke eine in hohem Maße ausreichende Steifigkeit gibt.

Durch die die Feuchtluftführungskanäle bildenden, rinnenartigen Vertiefungen kommt dabei zusätzlich zu der durch die Stege gebildeten Oberflächenvergrößerung der Plattenteile eine weitere Oberflächenvergrößerung zustande, was die Wärmeabfuhr auf der Kühlluftseite bzw. den Wirkungsgrad des Kreuzstrom-Wärmetauschers noch wesentlich begünstigt.

Zur Fertigung des erfindungsgemäßen Wärmetauschers sind die einzelnen Platten lediglich aufeinanderzustapeln, wobei deren Stege jeweils, vorzugsweise mittig, in eine Lücke der Stege der benachbarten Platte eingreifen.

Das so erstellte Plattenpaket wird dann an den Platten-Berührungspunkten der Platten verschweißt, verklebt oder druckgefügt. Dies kann entweder entlang zweier gegenüberliegender Randteile oder bevorzugtermaßen an einer Vielzahl von Auflagepunkten der Plattenteile aneinander, vorzugsweise in homogener Verteilung über die Flächen der Plattenteile erfolgen. Auf diese letzte Weise wird eine bessere Stabilität des Plattenverbunds erreicht.

Die Stege können entweder in Längsrichtung oder Strömungsrichtung durchgehend ausgebildet sein, was sich für die Ausbildung einer laminaren Strömung als vorteilhaft erweist, oder sie können in Längsrichtung geteilt und die Stegteilstücke quer zur Längsrichtung zueinander versetzt angeordnet sein, was sich für die Ausbildung einer turbulenten Strömung als vorteilhaft erweist. In lezterem Fall kommt es zu Verwirbelungen und damit zu einem besseren Wärmeaustausch zwischen dem strömenden Medium und den die Luftführungskanäle begrenzenden Stegen und Plattenteilen. Insbesondere in diesem Fall erweist es sich als vorteilhaft, wenn die Folie eine Kunststofffolie ist und die Stege durch eine entsprechende Werkzeugausbildung aus der Folie geformt sind ohne dass die Folie an dieser Stelle durchtrennt wurde. Die Stegteilstücke bilden dann eine verundete geschlossene Umfangskontur.

Ein für eine gewünschte Kühlleistung ausgelegtes Plattenpaket ist dabei stirnseitig in jeweils einem Rahmen abgedichtet zu fixieren.

Somit läßt sich die Entfeuchtungsleistung durch die Anzahl von Platten festlegen, wobei die Anzahl der von den Platten oberund unterseitig abragenden Stege so zu wählen ist, daß sich ein optimales Verhältnis der Kühlleistung, abhängig von der gewählten Oberflächenvergrößerung, zu dem durch die Anzahl der Stege bewirkten Druckverlust in den durch sie definierten Kühlluftkanälen erzielen läßt.

Die Erfindung ermöglicht es, auf denkbar einfache Weise leistungsfähige Kreuzstrom-Wärmetauscher für unterschiedliche Leistungen auszulegen, ohne zu kostenintensiven Eingriffen in deren konstruktive Grundkonzeption gezwungen zu sein.

Es ist somit möglich, über eine kostengünstige Variantenbildung sowohl unterschiedliche Hersteller von Kondensationswäschetrocknern zu bedienen als auch eine Differenzierung innerhalb einer Gerätereihe zu erreichen.

Die Erfindung bietet somit ein in sich ausgereiftes, komplettes Bausystem für Kreuzstrom-Wärmetauscher, das für bestehende Gerätegenerationen kompatibel ist.

Demgemäß können sowohl Auslegung, Prüfung und Überwachung sämtlicher technischer Werte vom Hersteller solcher Wärmetauscher selbst vorgenommen werden.

Zur Herstellung der Plattenteile eignen sich verschiedene Werkstoffe, wobei der Einsatz von Folie den Vorteil bietet, nicht ausschließlich auf gut wärmeleitende Materialien zurückgreifen zu müssen.

So ist es beispielsweise möglich, thermogeformte Folien aus Kunststoff zu verwenden, wobei sich zur Fertigung der Plattenteile mit Vorzug Acrylnitril-Butadien-Styrol-Copolymere (ABS) oder Polypropylen eignen. Hierbei hat sich zur Erzielung notwendiger Kühlleistungen bzw. der hierzu erforderlichen Wärmeleitfähigkeit und Stabilität eine Foliendicke zwischen 0,15 mm und 0,50 mm , vorzugsweise 0,3 mm als vorteilhaft erwiesen.

Obgleich solche Kunststoffe wärmetechnisch als Isolatoren wirken, ist, im Vergleich zu Materialien mit guter Wärmeleitfähigkeit, aufgrund ihrer Verwendung als Folie, lediglich eine Leistungseinbuße von 3 - 8 % in Kauf zu nehmen. Dies wird jedoch bei weitem dadurch kompensiert, daß die Kunststoffolie thermoformbar ist und sich die Plattenteile dementsprechend preisgünstig und mit beliebiger Oberflächenvergrößerung herstellen lassen.

Als weiterer, mit Vorteil einzusetzender Werkstoff empfiehlt sich Aluminiumfolie mit einer Dicke von ebenfalls vorzugsweise 0,15 mm bis 0,20 mm.

Zur Fertigung von Plattenteilen aus Folien aus den angegebenen Werkstoffen empfiehlt sich dabei ein Verfahren mit folgenden Verfahrensschritten:

Zur Fertigung von Plattenteilen aus thermoplastischen Folien empfiehlt sich die Anwendung des Verfahrens der Vakuum-Thermo-Umformung. Die zu verarbeitende Folie wird vorgeheizt und in einem Werkzeug in einem Zug in die gewünschte Form gezogen. Die quer zu den rinnenartigen Vertiefungen gebildeten Stege werden durch dünne, in das Werkzeug eingesetzte Metallstreifen gebildet, welche schwertartig in die Folie eingreifen. Dabei erweist es sich als vorteilhaft, wenn die Metallstreifen die Folie nicht durchtrennen sondern quasi nur tiefziehen. Als besonders vorteilhaft erweist sich dies, wenn die Stege nicht in Längsrichtung durchgehend sondern geteilt ausgebildet und vorzugsweise quer zur Längsrichtung zueinander versetzt angeordnet sind, da dann das strömende Medium nicht auf Schnittflächen auftrifft sondern die Stegteilstücke eine verrundete, geschlossene Anströmkante aufweisen.

Zur Fertigung von Plattenteilen aus Metallfolie werden in einem Verfahrensschritt rinnenartige Vertiefungen eingeformt. Zwischen Vertiefungsteilstücken dieser rinnenartigen Vertiefungen wird die Folie quer zu deren Längsrichtung giebeldachartig vorgeformt. Schließlich wird die Folie zur Stegausbildung in Längsrichtung der Vertiefungsteilstücke derart zusammengeschoben, daß sich die Vertiefungsteilstücke zur Bildung durchgehender rinnenartiger Vertiefungen stirnseitig berühren und die beiden Hälften der giebeldachartig ausgeformten Folienteilstücke zur Stegbildung aneinander anliegen. Die Stegdicke ergibt sich aus zweimal Materialdicke und minimiert damit den Druckverlust auf der Kühlluftseite.

Dabei sei erwähnt, daß bereits Kreuzstrom-Wärmetauscher bekannt sind, bei denen, analog zur erfindungsgemäßen Konstruktion, die Kühlluft zwischen Stegen hindurchgeführt ist, die sich zwischen und quer zu Feucht- bzw. Prozeßluftkanälen erstrecken. Diese Feucht- bzw. Prozeßluftkanäle sind hierbei durch aus Al-Platinen gefalzten Kastenrohren gebildet, während die Stege zur Bildung der Kühlluftkanäle aus mäanderförmig gefalzten Al-Lamellen gefertigt sind, die zwischen die Ebenen von Kastenrohren eingebracht bzw. eingeklebt sind.

Für die beiden Arten von sich kreuzenden Kanälen sind somit verschiedene, für sich herzustellende und zu montierende Bauelemente vorgesehen.

Derartige Kreuzstrom-Wärmetauscher werden von der Firma AKG Thermotechnik GmbH & Co. KG in 34369 Hofgeismar hergestellt und vertrieben.

In der Zeichnung ist ein mögliches Ausführungsbeispiel der Erfindung dargestellt. Es zeigen:
- Figur 1: einen Längsschnitt eines Kreuzstrom-Wärmetauschers entlang der Linie B-B der Figur 2,
- Figur 2: einen Querschnitt des Kreuzstrom-Wärmetauschers entlang der Linie A-A der Figur 1,
- Figur 3: einen durch einen strichpunktierten Kreis angedeuteten Ausschnitt der Darstellung gemäß Figur 1, in stark vergrößertem und verkürztem Maßstab,
- Figur 4: eine schaubildliche Darstellung des Plattenpakets des Kreuzstrom-Wärmetauschers gemäß Figur 1 und 2,
- Figur 5: einen Teillängsschnitt durch ein vorgeformtes Plattenteil aus Aluminiumfolie,
- Figur 6: eine Darstellung des Plattenteils gemäß Figur 5 in zusammengeschobenem Zustand.
- Figur 7: eine schematische Schnittansicht der zueinander versetzten Anordnung von Stegteilstücken.

Der dargestellte Kreuzstrom-Wärmetauscher weist beispielsweise fünf horizontale Ebenen von von Feuchtluft durchströmten, im Querschnitt vorzugsweise in etwa zylindrischen Prozeßluftkanälen 10 auf, die in radialem Abstand zueinander parallel verlaufen und von Ebene zu Ebene vorzugsweise auf Lücke versetzt sind. Quer zu den Prozßluftkanälen 10 und parallel zu deren Ebenen erstrecken sich in insgesamt sechs Ebenen im Querschnitt rechteckförmige Kühlluftkanäle 12.

Beide Arten von Kanälen 10 und 12 sind durch übereinander gestapelte, vorzugsweise rechteckförmige Platten 14 gebildet, die ihrerseits jeweils aus zwei zueinander gleich geformten und einander symmetrisch zugeordneten Plattenteilen 16 und 18 hergestellt sind (siehe Fig. 3 und 4).

Im vorliegenden Falle sind diese Plattenteile 16, 18 einstückig aus einer Folie aus thermoplastischem Kunststoff, vorzugsweise Polyproylen, gefertigt. Sie können ebenso gut einstückig aus einer-Folie aus gut wärmeleitendem Metall, vorzugsweise Aluminium, geformt sein.

Jedes Plattenteil 18 ist entlang seiner beiden gegenüberliegenden Längsrandstücke 20 und 22 mit solchen mit 20' und 22' bezeichneten des diesen symmetrisch zugeordneten Plattenteils 16 vorzugsweise durch Kleben, Verschweißen, Druckfügen oder Falzen dicht verbunden.

Zur Bildung der Führungskanäle 10 für die feuchte Luft ist jedes Plattenteil 16 bzw. 18 mit eingeformten, zueinander parallelen, rinnenartigen Vertiefungen 24 ausgestattet. Zur Bildung der Kühlluftkanäle 12 sind an die Plattenteile 16, 18 sich quer zu deren Vertiefungen 24 bzw. deren luftdicht miteinander verbundenen Längsrandteilen 20, 22 erstreckende, senkrecht abragende und zueinander parallele Stege 26 angeformt.

Jede Platte 14 zeichnet sich somit durch obere und untere, in einer gemeinsamen vertikalen Ebene liegende Stege 26 aus. Vertiefungen 24 und Stege 26 verleihen den aus dünnen Kunststoffolien von vorzugsweise lediglich 0,20 mm bis 0,40 mm Dicke eine Steifigkeit, die sicherstellt, daß im gegenseitigen festen Verbund von aufeinandergestapelten Platten 14 gemäß Figur 1 eine in sich ausgesteifte Baueinheit erzielt wird.

In diesen Plattenverbund greifen, wie Figur 3 zeigt, die Stege 26 einer Platte 14 zur Bildung der Kühlluftkanäle 12 zwischen zwei Stege 26 einer sich darunter bzw. darüber befindenden Platte 14 ein, vorzugsweise derart, daß sich benachbarte Stege 26 einander berühren **(1. Variante).** Es ist aber auch denkbar, die Stege 26 zweier Platten 14, wie strichpunktiert angedeutet, jeweils mittig zwischen diejenigen der anderen Platte 16 eingreifen zu lassen, wodurch sich die Anzahl der Kühlluftkanäle 12 verdoppeln läßt und die Effizienz des Wärmetauschers steigt **(2. Variante).**

Die Platten 14 des Plattenpaketes sind an ihren Stirnenden gemeinsam in bekannter Weise jeweils in einem aus Kunststoff bestehenden Halterahmen 28 bzw. 30 abgedichtet gehalten, was mittels eines Klebers 32, vorzugsweise aus Gießharz, bewerkstelligt ist.

Die Stege 26 der oberen und unteren Platten 14 sind zur Bildung von am Wärmetauscher außenseitig liegenden Kühlluftkanälen 12 jeweils durch eine Platine 32 bzw. 34 abgedeckt, die stirnseitig gleichfalls in den Halterahmen 28, 30 festgelegt sind.

Der so gebildete Kreuzstrom-Wärmetauscher weist somit selbst kein zur Bildung der Kanäle 10 für den Kondensatabfluß erforderliches Gehäuse auf. Er ist als Baueinheit in eine Gehäuseöffnung eines Kondensations-Wäschetrockners einschiebbar, wobei zu dessen Handhabung an seiner vorderen Stirnseite ein Handgriff 38 vorgesehen ist.

Ein Verfahren zur Fertigung der Plattenteile 18 aus Metallfolie ist in den Figuren 5 und 6 veranschaulicht.

In eine Aluminiumfolie 40 werden in Längsrichtung der zu bildenden Führungskanäle 10 für die feuchte Luft rinnenartige Vertiefungsteilstücke 42 und quer zu deren Längserstreckung giebeldachartige Abscnhnitte 44, 46 eingeformt. Hierzu werden durchgehende rinnenförmige Vertiefungen und quer hierzu und in dieselbe Einformungsrichtung giebeldachartige Abschnitte eingeformt. Schließlich wird die Folie 40 in Erstreckungsrichtung der rinnenartigen Vertiefungsteilstücke 42 derart zusammengeschoben, daß sich diese stirnseitig berühren und die beiden Hälften der giebeldachartig ausgeformten Abschnitte 44, 46 zur Ausbildung der Stege 26 im wesentlichen aneinander anliegen.

Zur Fertigung der Plattenteile aus Kunststofffolie, beispielsweise Polyproylen in einer zu bevorzugenden Dicke von ca. 0,20 mm kann eine Vakuum-Thermo-Umformung angewandt werden. Die Folie wird vorgeheizt und in einem Werkzeug vorzugsweise in einem einzigen Zug in die gewünschte Form gezogen. Der vorstehend erwähnte Verfahrensschritt des Zusammensschiebens ist dann nicht erforderlich. In dem Werkzeug sind finnen- oder schwertartige Metallstreifen eingesetzt, welche die in den Figuren dargestellten Stege 26 ausformen.

Wie aus Figur 7 ersichtlich ist, sind gemäß einer weiteren Ausführungsform die Stegteilstücke 50 in Längsrichtung geteilt und quer zu ihrer Längsrichtung versetzt zueinander angeordnet. Die finnen- oder schwertartigen Metallstreifen durchtrennen die Kunststofffolie nicht, sondern diese wird quasi tiefgezogen. Auf diese Weise wird eine in Umfangsrichtung geschlossene Umfangskontur der Stegteilstücke 50 und eine verrundete Anströmkante 52 erreicht.

## Patentansprüche

1. Kreuzstrom-Wärmetauscher für Kondensationswäschetrockner, mit einer Vielzahl von im wesentlichen horizontal angeordneten, einander fest zugeordneten Platten (14), die senkrecht zur Plattenebene mit Abstand zueinander parallel angeordnet sind und die jeweils durch zwei parallel zueinander angeordnete Plattenteile (16, 18) gebildet sind, die entlang von zwei gegenüberliegenden Randteilen (20, 22 bzw 20', 22') luftdicht miteinander verbunden sind und so einen flachen, an einander gegenüberliegenden Stirnenden offenen Luftführungskörper bilden, wobei einer der Plattenteile (16 bzw. 18) an einer seiner Flachseiten eine Vielzahl von an den Plattenteil angeformten Stegen (26) trägt, die im Abstand parallel zueinander angeordnet sind, die von der Flachseite senkrecht abragen und die zusammen mit einem sich auf den Stegen (26) abstützenden Plattenteil (16 bzw. 18) Luftführungskanäle (12) für die Kühlluft bilden, **dadurch gekennzeichnet, daß** die Platten (14) von Feucht- bzw. Prozeßluft durchströmt sind, deren beide Plattenteile (16, 18) aus einer aus gut wärmeleitendem Metall oder aus thermoplastischem Kunststoff bestehenden Folie (40) gebildet sind, daß die Platten (14) an ihren offenen Stirnenden gegenseitig in jeweils einem Halterahmen (28 bzw. 30) abgedichtet festgelegt sind, daß die Stege (26) von der äußeren Flachseite jedes Plattenteils (16 bzw. 18) einer Platte (14), sich quer zu deren miteinander luftdicht verbundenen Randteilen (20, 22 bzw. 20', 22') erstreckend, abragen und durch Anformen gebildet sind und sich gemeinsam an einem Plattenteil (16 bzw. 18) einer benachbarten Platte (14) abstützen und daß die Platten (14) jeweils eine Vielzahl von sich in Strömungsrichtung der Feuchtluft erstreckenden, zueinander parallelen Prozeßluftkanälen (10) aufweisen, die durch in deren Plattenteile (16, 18) symmetrisch eingeformte rinnenartige Vertiefungen (24) gebildet sind.

2. Kreuzstrom-Wärmetauscher nach Anspruch 1, **dadurch gekennzeichnet, daß** die Folie (40) zur Herstellung der Plattenteile (16, 18) eine Aluminium-Folie mit einer Dicke zwischen 0,14 mm bis 0,20 mm, vorzugsweise 0,15 mm, ist.

3. Kreuzstrom-Wärmetauscher nach Anspruch 2, **dadurch gekennzeichnet, dass** die aus Al-Folie (40) bestehenden und entlang zweier gegenüberliegenden Randteile (20, 22 bzw. 20', 22') miteinander luftdicht verbundenen Plattenteile (16, 18) der Platten (14) gegenseitig verklebt, gefalzt oder druckgefügt sind.

4. Kreuzstrom-Wärmetauscher nach Anspruch 1, **dadurch gekennzeichnet, dass** die Kuststofffolie (40) zur Herstellung der Plattenteile (16, 18) aus thermoplastischem Kunststoff, wie Acrylnitril-Buthadien-Styrol-Copolymere (ABS) oder Polypropylen, besteht und eine Dicke zwischen 0,15 und 0,50 mm, vorzugsweise 0,3 mm aufweist.

5. Kreuzstrom-Wärmetauscher nach Anspruch 4, **dadurch gekennzeichnet, daß** die aus thermoplastischer Kunststoffolie (40) bestehenden Plattenteile (16, 18) zur Bildung einer Platte (14) an gegenüberliegenden Randteilen (20, 22 bzw. 20', 22') durch Schweißen, Kleben oder Druckfügen verbunden sind.

6. Kreuzstrom-Wärmetauscher nach einem der vorstehenden Ansprüche, **dadurch gekennzeichnet, dass** die Plattenteile (16, 18) an einer Vielzahl von Auflagepunkten, vorzugsweise über die ganze Plattenfläche verteilt durch Schweißen, Kleben, Druckfügen verbunden sind.

7. Kreuzstrom-Wärmetauscher nach einem der vorstehenden Ansprüche, **dadurch gekennzeichnet, dass** die Stege (26) in Ihrer Längsrichtung durchgehend ausgebildet sind.

8. Kreuzstrom-Wärmetauscher nach einem der vorstehenden Ansprüche 1-6, **dadurch gekennzeichnet, dass** die Stege (26) in ihrer Längsrichtung geteilt und die Stegteilstücke (50) quer zu ihrer Längsrichtung zueinander versetzt sind.

9. Kreuzstrom-Wärmetauscher nach Anspruch 8, **dadurch gekennzeichnet, dass** die Folie eine Kunststofffolie ist und die Stege (26) aus der Kunststofffolie geformt sind ohne dass diese an dieser Stelle durchtrennt wurde, so dass die Stege (26) in Umfangsrichtung geschlossen sind.

10. Verfahren zur Herstellung von Plattenteilen (16, 18) zur Bildung eines Kreuzstromwärmetauschers gemäß den Ansprüchen 2 und 4, **dadurch gekennzeichnet, daß** in die Folien (40) im Abstand hintereinander liegende Vertiefungsteilstücke (42) der rinnenartigen Vertiefungen (24) eingeformt werden und daß die Folie (40) zwischen den Vertiefungsteilstücken (42) quer zu deren Längsrichtung zur Stegausbildung geformt wird.

11. Verfahren nach Anspruch 10, **dadurch gekennzeichnet, dass** eine Kunststofffolie (40) vorgeheizt und in einem Werkzeug vakuum-thermo-umgeformt wird.

12. Verfahren nach Anspruch 11, **dadurch gekennzeichnet, dass** das Verfahren in einem einzigen Umformungsvorgang ausgeführt wird.

13. Verfahren nach Anspruch 10, **dadurch gekennzeichnet, daß** bei einer Verarbeitung von Metallfolie (40) diese zwischen den Vertiefungsteilstücken (42) quer zu deren Längsrichtung und in deren Einformrichtung giebeldachartig vorgeformt wird und daß schließlich die Folie (40) zur Stegausbildung in Längsrichtung der Vertiefungsteilstücke (42) derart zusammengeschoben wird, daß sich die Vertiefungsteilstücke (42) stirnseitig berühren und die beiden Hälften der giebeldachartig ausgeformten Abschnitte (44, 46) zur Stegbildung nahe beieinander liegen oder aneinander anliegen.

## Claims

1. A cross flow heat exchanger for a laundry dryer with condenser, having a plurality of substantially horizontally arranged plates (14), which are permanently associated with each other and are arranged perpendicularly in relation to the planes of the plates at a distance from each other, each of which is constituted by two plate elements (16, 18), which are arranged parallel in respect to each other and are connected with each other in an airtight manner along two oppositely located edge elements (20, 22, or 20', 22') and in this way form a flat air guide body which is open at facing front ends, wherein one of the plate elements (16 or 18) has a plurality of fins (26) formed on the plate element on one of its flat sides, which are arranged parallel in respect to each other and spaced apart from each other, project perpendicularly away from the flat side and, together with a plate element (16 or 18) supported on the fins (26), constitute air guide conduits (12) for the cooling air, **characterized in that** moist, or process air flows through the plates (14), whose two plate elements (16, 18) consist of a foil (40) made of metal with good heat-conducting properties or of a thermoplastic material, that on their open front ends, the plates (14) are each fixed, sealed against each other, in a holding frame (28 or 30), that the fins (26) project away from the exterior flat side of each plate element (16 or 18) of a plate (14) and extend transversely in respect to their edge elements (20, 22, or 20', 22'), which are connected with each other in an airtight manner, and are produced by tip-stretching and are together supported on a plate element (16 or 18) of an adjoining plate (14), and that each of the plates (14) has a plurality of process air conduits (10), which extend in the flow direction of the moist air parallel with each other and are constituted by groove-like depressions (24), which have been symmetrically formed in their plate elements (16, 18).

2. The cross flow heat exchanger in accordance with claim 1, **characterized in that** the foil (40) for producing the plate elements (16, 18) is an aluminum foil of a thickness between 0.14 mm to 0.20 mm, preferably 0.15 mm.

3. The cross flow heat exchanger in accordance with claim 2, **characterized in that** the plate elements (16, 18) of the plates (14), which consist of an Al foil (40) and are connected with each other in an airtight manner along two oppositely located edge elements (20, 22 or 20', 22'), are glued, folded or pressure- joined to each other.

4. The cross flow heat exchanger in accordance with claim 1, **characterized in that** the plastic foil (40) for producing the plate elements (16, 18) consists of a thermoplastic material, such as acryl nitrile-butadiene-styrene copolyemer (ABS), or polypropylene, and has a thickness between 0.15 and 0.50 mm, preferably 0.3 mm.

5. The cross flow heat exchanger in accordance with claim 4, **characterized in that**, for forming a plate (14), the plate elements (16, 18) made of a thermoplastic foil (40) are connected with each other on oppositely located edge elements (20, 22 or 20', 22') by welding, gluing or pressure-joining.

6. The cross flow heat exchanger in accordance with one of the preceding claims, **characterized in that** the plate elements (16, 18) are connected by welding, gluing or pressure-joining at a multitude of contact points, preferably distributed over the entire plate surface.

7. The cross flow heat exchanger in accordance with one of the preceding claims, **characterized in that** the fins (26) are designed to be continuous in their longitudinal direction.

8. The cross flow heat exchanger in accordance with one of the preceding claims, **characterized in that** fins (26) are divided in their longitudinal direction, and the partial fin elements (50) are offset in respect to each other transversely to their longitudinal direction.

9. The cross flow heat exchanger in accordance with claim 8, **characterized in that** the foil is a plastic foil and the fins (26) are formed from the plastic foil without the latter having been severed at that point, so that the fins (26) are closed in the circumferential direction.

10. A method for producing plate elements (16, 18) for forming a cross flow heat exchanger in accordance with claims 2 and 4, **characterized in that** partial depression elements (42) of the groove-like depressions (24) are formed, spaced apart one behind the other, in the foils (40), and that for forming the fins, the foil (40) is shaped transversely in relation to the longitudinal direction between the partial depression elements (42).

11. The method in accordance with claim 10, **characterized in that** a plastic foil (40) is pre-heated and is thermally reshaped in a vacuum in a tool.

12. The method in accordance with claim 11, **characterized in that** the method is executed in a single reshaping process.

13. The method in accordance with claim 10, **characterized in that** in the course of processing a metal foil (40), the latter is preformed between the partial depression elements (42) transversely to their longitudinal direction and in the shape of a gabled roof in their shaping direction, and that for forming the fins, the foil (40) is finally pushed together in the longitudinal direction of the partial depression elements (42) in such a way that the partial depression elements (42) touch at the front ends, and the two halves of the sections (44, 46) formed in the shape of a gabled roof are located close to each other or rest against each other for constituting the fins.

## Revendications

1. Echangeur thermique à courants inversés pour un séche-linge à condensation, présentant une pluralité de plaques (14) disposées de manière sensiblement horizontale et reliées les unes aux autres de manière fixe, qui sont disposées de manière à être perpendiculaires par rapport au plan des plaques en étant parallèles les unes aux autres avec un espacement et qui sont constituées respectivement par deux éléments de plaque (16, 18) disposés en étant parallèles l'un à l'autre, qui sont raccordés l'un à l'autre de manière étanche à l'air le long de deux éléments de bord (20, 20 ou 20', 22') opposés, et constituent ainsi un corps d'alimentation en air ouvert et plat au niveau d'extrémités frontales opposées les unes aux autres, moyennant quoi l'un des éléments de plaque (16 ou 18) supporte, au niveau de l'un de ses côtés plats, une pluralité de barres (26) formées au niveau de l'élément de plaque, qui sont disposées de manière à être parallèles les unes aux autres avec un espacement, qui font saillie en étant perpendiculaires par rapport au côté plat, et qui constituent, conjointement avec un élément de plaque (16 ou 18) reposant sur les barres (26) des canaux d'alimentation en air (12) pour l'air froid,
**caractérisé en ce que** les plaques (14) sont traversées par l'air humide ou l'air de traitement, dont les deux éléments de plaque (16 ou 18) sont formés par une feuille (40) réalisée dans un métal qui est un bon conducteur thermique ou dans une substance thermoplastique, **en ce que** les plaques (14), au niveau de leurs extrémités frontales ouvertes, sont fixées mutuellement de manière étanche dans un châssis de maintien (28 ou 30) respectivement, **en ce que** les barres (26) font saillie par rapport au côté plat extérieur de chaque élément de plaque (16 ou 18) d'une plaque (14) en s'étendant transversalement par rapport à l'ensemble des éléments de bord (20, 22 ou 20', 22') raccordés les uns aux autres de manière étanche à l'air, et sont formées par formage et reposent ensemble sur un élément de plaque (16 ou 18) d'une plaque voisine (14), et **en ce que** les plaques (14) présentent respectivement une pluralité de canaux d'air de traitement (10) parallèles les uns aux autres qui s'étendent dans la direction d'écoulement de l'air humide, lesquels canaux sont formés par des évidements (24) en forme de rigoles formés de manière symétrique dans leurs éléments de plaque (16, 18).

2. Echangeur thermique à courants inversés selon la revendication 1, **caractérisé en ce que** la feuille (40) destinée à fabriquer les éléments de plaque (16, 18) est une feuille d'aluminium présentant une épaisseur comprise entre 0,14 mm et 0,20 mm, de préférence égale à 0,15 mm.

3. Echangeur thermique à courants inversés selon la revendication 2, **caractérisé en ce que** les éléments de plaque (16, 18) constitués d'une feuille d'aluminium (40) et raccordés les uns aux autres de manière étanche à l'air le long de deux éléments de bord opposés (20, 22 ou 20', 22') sont collées, pliées ou appliquées par pression mutuellement.

4. Echangeur thermique à courants inversés selon la revendication 1, **caractérisé en ce que** la feuille de matière plastique (40) destinée à fabriquer les éléments de plaque (16, 18) est réalisée en matière thermoplastique, comme des copolymères acrylnitrile-styrène-butadiène (ABS) ou polypropylène, et présente une épaisseur comprise entre 0,15 et 0,50 mm, de préférence égale à 0,3 mm.

5. Echangeur thermique à courants inversés selon la revendication 4, **caractérisé en ce que** les éléments de plaque (16, 18) réalisés en matière thermoplastique (40) sont raccordés pour constituer une plaque (14) au niveau des éléments de bord opposés (20, 22 ou 20', 22') par soudure, collage ou application par pression.

6. Echangeur thermique à courants inversés selon l'une quelconque des revendications précédentes, **caractérisé en ce que** les éléments de plaque (16, 18), au niveau d'une pluralité de points d'appui, de préférence répartis sur l'ensemble de la surface des plaques, sont raccordés par soudure, collage ou application par pression.

7. Echangeur thermique à courants inversés selon l'une quelconque des revendications précédentes, **caractérisé en ce que** les barres (26) sont configurées de manière à être continues dans leur direction longitudinale.

8. Echangeur thermique à courants inversés selon l'une quelconque des revendications 1 à 6, **caractérisé en ce que** les barres (26) sont divisées dans leur direction longitudinale et les sections de barres (50) sont déplacées les unes par rapport aux autres transversalement par rapport à leur direction longitudinale.

9. Echangeur thermique à courants inversés selon la revendication 8, **caractérisé en ce que** la feuille est une feuille de matière plastique et les barres (26) sont formées à partir d'une feuille de matière plastique sans être séparées à cet emplacement, de telle sorte que les barres (26) sont fermées dans la direction de la périphérie.

10. Procédé de fabrication d'éléments de plaque (16, 18) pour réaliser un échangeur thermique à courants inversés selon la revendication 2 ou la revendication 4, **caractérisé en ce que**, dans les feuilles (40), on forme des sections d'évidements (42), situées les unes derrière les autres avec un espacement, des évidements en forme de rigoles (24) et **en ce que** la feuille (40) est formée entre les sections d'évidements (42) transversalement par rapport à leur direction longitudinale pour former les barres.

11. Procédé selon la revendication 10, **caractérisé en ce qu'**une feuille de matière plastique (40) est préchauffée et déformée sous vide par voie thermique.

12. Procédé selon la revendication 11, **caractérisé en ce que** le procédé est réalisé en un seul processus de déformation.

13. Procédé selon la revendication 10, **caractérisé en ce que**, durant le traitement d'une feuille métallique (40), elle est préformée entre les sections d'évidements (42) transversalement par rapport à leur direction longitudinale et sous la forme d'un comble à pignon dans leur direction de moulage et **en ce que**, finalement, la feuille (40) destinée à former des barres est tirée dans son ensemble dans la direction longitudinale des sections d'évidements (42), **en ce que** les sections d'évidements (42) sont en contact sur le côté frontal et **en ce que** les deux moitiés des sections en forme de comble à pignon (44, 46) destinées à former les barres sont disposées à proximité les unes des autres ou sont apposées les unes aux autres.
